# FASCICULE DE BREVET EUROPEEN

(11) **EP 0 250 338 B1**
(45) Date de publication et mention de la délivrance du brevet: **02.05.1990**
(21) Numéro de dépôt: 87420146.0
(22) Date de dépôt: 27.05.1987
(51) Int. Cl.: D06B 15/10

(54) **Dispositif pour le chargement et le déchargement des paniers tournants pour l'essorage centrifuge des bobines de fil**
Vorrichtung zum Laden, bzw. Ausladen von rotierenden Körben für das Zentrifugieren von Garnspulen
Apparatus for loading or unloading rotating baskets for the spin drying of yarn bobbins

(30) Priorité: 30.05.1986 FR 8608077
(43) Date de publication de la demande: 23.12.1987
(73) Titulaire: ROBATEL S.L.P.I. Société Anonyme, F-69740 Genas (FR)
(72) Inventeur: Pignal, Maurice, F-07100 Annonay (FR); Chapuis, Bernard, F-69007 Lyon (FR)
(74) Mandataire: Monnier, Guy

(56) Documents cités:
- EP-A- 0 134 180
- FR-A- 2 143 766

## Description

La présente invention a trait à l'essorage des bobines de fil, notamment à leur sortie des autoclaves de teinture ou autre traitement thermique et préalablement à leur introduction dans les séchoirs de finition, et elle vise plus particulièrement les dispositifs propres à assurer de manière entièrement automatique les opérations de chargement et de déchargement, c'est-à-dire la mise en place de ces bobines à l'intérieur des paniers tournants des essoreuses et leur retrait hors de ces paniers à la fin de la centrifugation.

Le document EP-A 0 134 180 décrit un dispositif du genre en question qui comprend un plateau qui se déplace axialement à l'intérieur du panier tournant de l'essoreuse sous l'effet d'un poussoir animé d'un mouvement vertical alternatif. Dans L'agencement exposé et représenté dans le document sus-mentionné, la bobine à essorer n'est maintenue en place que par portée contre la paroi latérale du panier; or l'expérience a démontré qu'à des vitesses de rotation élevées, le support (tube ou cône) sur lequel est enroulée la masse de fil de la bobine tend à s'excentrer en occasionant un balourd susceptible de provoquer la déformation de la bobine.

C'est ce problème que la présente invention s'est attachée à résoudre, en faisant comporter au dispositif un moyeu fixé axialement dans le panier et découpé d'au moins une lumière longitudinale formant coulisse pour un doigt porté par une fourchette logée dans ledit moyeu et rendue simultanément solidaire du poussoir et du plateau.

Le dessin annexé, donné à titre d'exemple, permettra de mieux comprendre l'invention, les caractéristiques qu'elle présente et les avantages qu'elle est susceptible de procurer:
Fig. 1 est une coupe axiale partielle montrant de manière schématique l'agencement général d'une essoreuse centrifuge dont le panier est équipe d'un dispositif de chargement et de déchargement conforme à l'invention.
Fig. 2 est une vue en perspective des différents éléments constitutifs de ce dispositif, représentés préalablement à leur montage.
Fig. 3 reproduit fig. 2 après assemblage des éléments constitutifs.
Fig. 4 illustre en perspective une variante de mise en oeuvre de l'invention.

En fig. 1, on a schématiquement figuré en 1 la cuve fixe d'une essoreuse centrifuge classique, pourvue d'un panier à axe vertical 2 disposé à l'intérieur de ladite cuve 1. Le fond du panier 2 est solidaire de la bride supérieure 3a d'un arbre creux 3 maintenu à l'intérieur d'une partie fixe 4 du bâti général de la machine. Cet arbre 3 est entraîné en rotation de toute manière appropriée, par exemple par une transmission à courroie illustrée en 5. On observera que la partie supérieure ouverte du panier 2 est surmontée par une table 6, découpée d'une ouverture 6a pour permettre l'accès audit panier.

Le dispositif de chargement et de déchargement suivant l'invention comprend un moyeu vertical 7 monté de manière axiale à l'intérieur du panier 2 dont il est rendu solidaire par une bride inférieure 7a appliquée contre le fond dudit panier. Comme montré en fig. 2 et 3, ce moyeu 7 est découpé de lumières longitudinales 7b, au nombre de quatre dans l'exemple de réalisation envisagé, qui intéressent la bride inférieure 7a mais qui s'arrêtent par contre à une certaine hauteur au-dessous de l'extrémité supérieure afin de ménager un embout de centrage 7c.

Dans l'alésage axial borgne du moyeu 7 est engagée à coulissement une fourchette 8, pourvue de quatre doigts 8a présentant la même disposition que les lumières 7b de façon à pouvoir être introduits à l'intérieur de celles-ci. Sur ces doigts 8a est fixé un plateau 9 percé d'une ouverture centrale 9a pour le passage du moyeu 7. A l'opposé de ce plateau 9, la fourchette 8 est rendue solidaire, par exemple par vissage, de l'extrémité d'un poussoir 10 qui traverse axialement l'arbre creux 3 pour coopérer avec un organe d'actionnement qui, en fig. 1, a été schématisé sous la forme d'une flèche double F et qui est propre à le déplacer suivant son axe, alternativement dans un sens et dans l'autre. Cet organe F peut notamment être constitué par un vérin pneumatique ou hydraulique, du type à double effet.

Le fonctionnement du dispositif ci-desus décrit découle des explications qui précèdent et se comprend aisément.

Lorsque l'organe d'actionnement F est en fin de course haute pour la quelle les doigts 8£1 entourent l'embout 7c du moyeu 7, le plateau 9 se trouve disposé à la hauteur de la table 6, si bien qu'il peut recevoir, moyennant une simple poussée latérale, une bobine de fil à essorer telle que celle indiquée en A en fig. 1. Une fois la bobine A ainsiposée sur le plateau 9, celui-ci s'abaisse moyennant un effet de traction exercé par le poussoir 10, et ce jusqu'à ce que la fourchette 8, dont le coulissement vers le bas est guidé par la coopération des doigts 8a et des lumières 7b, vienne prendre appui contre la bride inférieure 7a du moyeu. La bobine est ainsi amenée à la position A', à l'intérieur du panier 2 qui peut effectuer son essorage dès qu'il est entraîné en rotation à grande vitesse par la transmission 5.

Bien évidemment, en fin d'essorage, le plateau 9 peut être ramené en position haute par le poussoir 10 afin que la bobine essorée puisse être évacuée latéralement sur la table 6, et l'on comprend que l'ensemble des opérations pour le chargement et le déchargement du paniêr 2 est effectué de manière entièrement automatique, sans aucune intervention manuelle.

Il va de soi que le nombre des doigts 8a de la fourchette 8 et des lumières 7b du moyeu 7 peut varier dans une large mesure, en fonction notamment du diamètre de ce moyeu et du poids des bobines à traiter.

On conçoit en particulier que lorsque les bobines à essorer présentent un axe dont le diamètre, intérieur est largement supérieur au diamètre extérieur d du moyeu du panier, on peut faire comporter audit moyeu un fourreau démontable du type de celui référencé 11 en fig. 4. Ce fourreau 11, de diamètre extérieur D, est prévu sous forme tubulaire de façon à s'engager sur le moyeu, ici référencé 17, porté par le fond du panier 2, et il est découpé de lumières longitudinales 11 a identiques en nombre et en disposition aux lumières 17Q du moyeu, tandis que son sommet est pourvu d'un embout de centrage 11Q qui vient coiffer l'embout 17c dudit moyeu. On observera que cet embout 17c est solidaire d'un goujon vertical désaxé 17d qui est destiné à être introduit dans une perforation correspondante 11c pratiquée dans l'embout 11b pour opérer l'entraînement positif du fourreau 11 par le moyeu 17.

La fixation axiale du fourreau démontable 11 est assurée à l'aide d'une vis 12 qui traverse un trou 11d de l'embout 11 b pour coopérer avec un taraudage axial 17e du moyeu 17 ; on remarquera que lorsque ce dernier est utilisé sans le fourreau 11, son embout 17c reçoit un capuchon 13 percé en 13a et en 13b pour permettre l'engagement du goujon 17d, respectivement de la vis 12, en conférant ainsi à l'ensemble 17-13 la même hauteur que celle présentée par l'ensemble 17-11. En outre la base du fourreau 11 est maintenue dans une gorge annulaire 17f ménagée dans la bride inférieure 17a du moyeu 17. Il va de soi que l'ouverture 9a du plateau 9 doit être établie à un diamètre suffisant pour permettre le passage du fourreau 11.

## Revendications

1. Dispositif pour le chargement et le déchargement des paniers tournants destinés à l'essorage centrifuge des bobines de fil, du genre comprenant un plateau qui se déplace axialement à l'intérieur du panier sous l'effet d'un poussoir animé d'un mouvement vertical alternatif, caractérisé en ce qu'il comprend un moyeu (7) fixé axialement dans le panier (2) et découpé d'au moins une lumière longitudinale (7b) formant coulisse pour un doigt (8a) porté par une fourchette (8) logée dans ledit moyeu et rendue simultanément solidaire du poussoir (10) et du plateau (9).

2. Dispositif suivant la revendication 1, caractérisé en ce que la lumière (7Q) s'arrête à une courte hauteur au-dessous de l'extrémité supérieure du moyeu (7) de façon à déterminer un embout de centrage (7a) apte à coopérer avec la fourchette (8).

3. Dispositif suivant l'une quelconque des revendications 1 et 2, caractérisé en ce que le moyeu (7) est agencé pour recevoir un fourreau démontable (11) de plus grand diamétre, apte à s'engager dans les axes à plus grand diamètre interne de certains types de bobines à essorer, lequel fourreau est découpé de lumières longitudinales (11a) identiques en nombre et en disposition aux lumières dudit moyeu.

## Patentansprüche

1. Vorrichtung zum Be- und Entladen von rotierenden Trommeln für das Zentrifugieren von Garnspulen mit einem Teller, der im Inneren der Trommel durch einen Stössel, der vertikal auf und nieder bewegt wird, axial verschiebbar ist, gekennzeichnet durch eine Nabe (7), die axial in der Trommel (2) befestigt ist und durch mindestens einen Längsschlitz (7b), der eine Führung für einen Zapfen (8a) darstellt, aufgeschnitten ist, wobei der Zapfen auf einem sich gabelnden Träger (8) sitzt, der in der Nabe geführt ist und gleichzeitig fest mit dem Stössel (10) und dem Teller (9) verbunden ist.

2. Vorrichtung nach Anspruch 1, dadurch gekennzeichnet, daß der Schlitz (7b) in geringer Höhe unter dem oberen Ende der Nabe (7) endet und so einen Zentrieransatz (7a) bildet, der mit dem sich gabelnden Träger (8) zusammenwirken kann.

3. Vorrichtung nach Anspruch 1 oder 2, dadurch gekennzeichnet, daß die Nabe (7) für die Aufnahme einer demontierbaren Hülse (11) mit größerem Durchmesser vorgesehen ist, die in die Achsen grösseren Innendurchmessers bestimmter zu schleudernder Spulen eingeführt werden kann, wobei die Hülse durch mehrere Längsschlitze (11a), die in Anzahl und Anordnung den Schlitzen der Nabe entsprechen, aufgeschnitten ist.

## Claims

1. Device for the loading and unloading of rotary baskets intended for the centrifuging of yarn reels, of the type comprising a stage which moves axially inside the basket under the effect of a pusher driven in an alternating vertical motion, characterized in that it comprises a hub (7) fastened axially in the basket (2) and cut with at least one longitudinal slot (7b) forming a slideway for a finger (8a) carried by a fork (8) seated in the said hub and simultaneously fixed to the pusher (10) and to the stage (9).

2. Device according to Claim 1, characterized in that the slot (7b) stops at a short distance below the upper end of the hub (7) so as to define a centring end piece (7a) capable of interacting with the fork (8).

3. Device according to either one of Claims 1 and 2, characterized in that the hub (7) is arranged to receive a removable sleeve (11) of larger diameter which is capable of engaging into the axles of larger inside diameter of some types of reels to be centrifuged, the said sleeve being cut with longitudinal slots (11 a) identical in terms of number and arrangement to the slots of the said hub.
